# EUROPÄISCHE PATENTSCHRIFT

(11) **EP 0 839 282 B1**
(45) Veröffentlichungstag und Bekanntmachung des Hinweises auf die Patenterteilung: **09.06.1999**
(21) Anmeldenummer: 96925748.4
(22) Anmeldetag: 12.07.1996
(51) Int. Cl.: F04C 29/02

(54) **ÖLGEDICHTETE DREHSCHIEBERVAKUUMPUMPE MIT ÖLPUMPE**
OIL-SEALED VANE-TYPE ROTARY VACUUM PUMP WITH AN OIL PUMP
POMPE A VIDE A PALETTES RENDUE ETANCHE A L'HUILE, AVEC POMPE A HUILE

(30) Priorität: 19.07.1995 DE 19526321
(43) Veröffentlichungstag der Anmeldung: 06.05.1998
(73) Patentinhaber: Leybold Vakuum GmbH, 50968 Köln (DE)
(72) Erfinder: ABELEN, Thomas, 51145 Köln (DE); MÜLLER, Peter, D-51107 Köln (DE)
(74) Vertreter: Leineweber, Jürgen, Dipl.-Phys.
(86) Internationale Anmeldenummer: EP9603077
(87) Internationale Veröffentlichungsnummer: WO9704235

(56) Entgegenhaltungen:
- DE-A- 2 401 171
- DE-A- 3 922 417
- DE-A- 4 325 285
- FR-A- 2 609 117

## Beschreibung

Die Erfindung bezieht sich auf eine ölgedichtete Drehschiebervakuumpumpe mit einer Ölpumpe, deren Schöpfraum mit Zuführungen für Öl und Gas ausgerüstet ist. Durch die Beladung des Öls mit Gas, vorzugsweise Luft, wird eine Reduzierung der Betriebsgeräusche der Vakuumpumpe erreicht.

Eine Drehschiebervakuumpumpe mit den Merkmalen des Oberbegriffs des Patentanspruchs 1 ist aus der DE-A-3922417 bekannt. Die Zuführungen für Gas und Öl in den Förderraum der Ölpumpe nach dem Stand der Technik sind derart angeordnet, daß die Ölpumpe zunächst nur Luft und dann nur Öl ansaugt. Dieses wird dadurch erreicht, daß der Abstand zwischen den Ansaugöffnungen für Luft einerseits und Öl andererseits so groß bemessen ist, daß die Ansaugöffnung für Öl erst dann freigegeben wird, wenn der nächstfolgende Schieber das umlaufende Fördervolumen bereits von der Luftansaugöffnung getrennt hat. Ein gleichzeitiges Ansaugen von Luft und Öl ist nicht möglich. Die vorbekannte Lösung setzt deshalb die Verwendung einer Ölpumpe mit mindestens drei gleichmäßig über den Umfang verteilten Schiebern voraus. Nur dadurch ist sichergestellt, daß auch in der Anlaufphase der Pumpe Öl angesaugt wird. Ohne Ölversorgung würde nach kurzer Zeit sowohl die Ölpumpe als auch die mit Öl zu versorgende Drehschiebervakuumpumpe Schaden nehmen. Eine als Drehschieberpumpe mit drei Schiebern ausgebildete Ölpumpe ist aufwendig und damit kostspielig. Weiterhin kann auf die Menge der angesaugten Luft bzw. des angesaugten Öls nur mit Hilfe von Düsen Einfluß genommen werden, bei denen die Gefahr der Verstopfung besteht.

Aus der EU-A-474066 ist es bekannt, das einer ebenfalls als Drehschieberpumpe ausgebildeten Ölpumpe zugeführte Gas und Öl vor dem Eintritt in die Ölpumpe zu mischen. Dazu wird eine Venturi-Düse verwendet. Im Bereich der Venturi-Düse sind der Luftstrom und der Ölstrom parallel gerichtet. Dadurch entsteht ein Druckabfall, so daß sich das Öl mit den mitgerissenen Gasen belädt. Auch diese Lösung ist insbesondere wegen der Verwendung der Venturi-Düse technisch relativ aufwendig.

Der vorliegenden Erfindung liegt die Aufgabe zugrunde, eine ölgedichtete Vakuumpumpe der eingangs erwähnten Art derart zu gestalten, daß ihre Versorgung mit einem Gas-Ölgemisch besonders einfach ist.

Erfindungsgemäß wird diese Aufgabe durch die kennzeichnenden Merkmale des Patentanspruchs 1 gelöst. Bei einer Vakuumpumpe nach der Erfindung ist es nicht mehr erforderlich, als Drehschieberpumpen ausgebildete Ölpumpen und/oder von der Ölpumpe unabhängige Mittel zur Vermischung von Öl und Luft einzusetzen. Dadurch, daß zunächst Öl und dann gleichzeitig Luft und Öl angesaugt wird, tritt eine wirksame Vermischung von Gas und Öl bereits in der Ölpumpe ein. Das Ansaugen von zunächst Öl und dann sowohl Öl als auch Luft erfolgt in ein- und dasselbe Fördervolumen. Mit Drehschiebern ausgerüstete Ölpumpen, deren Fördervolumina die Ansaugöffnungen von Luft und Gas stets getrennt halten müssen, sind nicht mehr erforderlich. Ein besonderer Vorteil besteht noch darin, daß über die Winkellage der Ansaugöffnung für Luft der angesaugte Luftanteil bestimmt werden kann. Auf den Einsatz von Düsen zum Zwecke einer Einflußnahme auf die Luft-/Öl-Anteile im geförderten Gemisch kann verzichtet werden.

Weitere Vorteile und Einzelheiten der Erfindung sollen anhand eines in den Figuren 1 und 2 dargestellten Ausführungsbeispieles erläutert werden.
- Figur 1 einen Längsschnitt durch ein Ausführungsbeispiel für eine Drehschiebervakuumpumpe nach der Erfindung und
- Figur 2 eine Draufsicht auf ein Lagerstück, in das die Ölpumpe eingelassen ist.

Die dargestellte Pumpe 1 umfaßt die Baugruppen Gehäuse 2, Rotor 3 und Antriebsmotor 4.

Das Gehäuse 2 hat im wesentlichen die Form eines Topfes mit einer äußeren Wandung 5, mit dem Deckel 6, mit einem Innenteil 7 mit den Schöpfräumen 8, 9 sowie der Lagerbohrung 11, mit der Endscheibe 12 und dem Lagerstück 13, welche die Schöpfräume 8, 9 stirnseitig abschließen. Die Achse der Lagerbohrung 11 ist mit 14 bezeichnet. Zwischen äußerer Wandung 5 und Innenteil 7 befindet sich der Ölraum 17, der während des Betriebs der Pumpe teilweise mit Öl gefüllt ist. Zur Kontrolle des Ölstandes sind im Deckel 6 zwei Ölaugen 18, 19 (maximaler, minimaler Ölstand) vorgesehen. Öleinfüll- und Ölablaßstutzen sind nicht dargestellt. Mit 20 ist der Ölsumpf bezeichnet.

Innerhalb des Innenteils 7 befindet sich der Rotor 3. Er ist einteilig ausgebildet und weist zwei stirnseitig angeordnete Ankerabschnitte 21, 22 und einen zwischen den Ankerabschnitten 21, 22 befindlichen Lagerabschnitt 23 auf. Die Ankerrabschnitte 21, 22 sind mit Schlitzen 24, 25 für zwei Schieber 26, 27 ausgerüstet. Die Darstellung nach Figur 1 ist so gewählt, daß die jeweiligen Schieberzwischenräume 28, 29 in der Zeichnungsebene liegen. Die Schieberschlitze 25, 26 sind jeweils von der zugehörigen Stirnseite des Rotors her eingefräst, so daß in einfacher Weise exakte Schlitzabmessungen erreicht werden können. Der Lagerabschnitt 23 liegt zwischen den Ankerabschnitten 21, 22. Lagerabschnitt 23 und Lagerbohrung 11 bilden die einzige Lagerung des Rotors.

Der Ankerabschnitt 22 und der zugehörige Schöpfraum 9 haben einen größeren Durchmesser als der Ankerabschnitt 21 mit dem Schöpfraum 8. Ankerabschnitt 22 und Schöpfraum 9 bilden die Hochvakuumstufe. Während des Betriebs steht der Einlaß der Hochvakuumstufe 9, 22 mit dem Ansaugstutzen 30 in Verbindung. Der Auslaß der Hochvakuumstufe 9, 22 und der Einlaß der Vorvakuumstufe 8, 21 stehen über die Gehäusebohrung 31 in Verbindung, die sich parallel zu den Achsen der Schöpfräume 8, 9 erstreckt. Der Auslaß der Vorvakuumstufe 8, 21 mündet in den Ölraum 17. Dort beruhigen sich die ölhaltigen Gase und verlassen die Pumpe 1 durch den Auslaßstutzen 33. Aus Gründen der Übersichtlichkeit sind die Einlaß- und Auslaßöffnungen der beiden Pumpenstufen in Fig. 1 nicht dargestellt. Das Gehäuse 2 der Pumpe ist zweckmäßig aus möglichst wenigen Teilen aufgebaut. Zumindest die die beiden Schöpfräume 8, 9 und den Ölraum 17 umfassenden Wandungsabschnitte 5, 7 sollten einstückig ausgebildet sein.

Koaxial mit der Achse 14 der Lagerbohrung 11 ist das Lagerstück 13 mit einer Bohrung 35 für einen Rotorantrieb ausgerüstet. Dieses kann unmittelbar die Welle 35 des Antriebsmotors 4 sein. Bei dem in Figur 1 dargestellten Ausführungsbeispiel ist zwischen der freien Stirnseite der Antriebswelle 36 und dem Rotor 3 ein Kupplungsstück 37 vorgesehen. Die Art und Weise der Kopplung des Kupplungsstückes 37 mit der Antriebswelle 36 einerseits und mit dem Rotor andererseits ist im einzelnen nicht beschrieben. Sie ist in der DE-A-43 25 285 näher erläutert.

Die dargestellte Pumpe ist mit einer Ölpumpe ausgerüstet. Diese besteht aus dem in das Lagerstück 13 von der Motorseite her eingelassenen Schöpfraum 45 mit dem darin rotierenden ovalen Exzenter 46. Dem Exzenter liegt ein Sperrschieber 47 an, der unter dem Druck der Spiralfeder 48 steht. Der Exzenter 46 der Ölpumpe ist Bestandteil des Kupplungsstückes 37. Er ist entweder fest oder formschlüssig - nur mit axialem Spiel - mit dem Kupplungsstück 37 verbunden.

Beim dargestellten Ausführungsbeispiel mit der Ölpumpe 45, 46 ist das Lagerstück 13 auf seiner dem Motor 4 zugewandten Seite mit einer kreisförmigen Aussparung 58 ausgerüstet, in der sich eine Scheibe 59 befindet. Diese wird vom Gehäuse 61 des Antriebsmotors 4 in ihrer Position gehalten. Sie ist mit einer zentralen Bohrung 62 ausgerüstet, die von der Welle 36 des Antriebsmotors 4 durchsetzt ist. Außerdem hat die Scheibe 59 die Aufgabe, den Schöpfraum 45 der Ölpumpe 45, 46 zu begrenzen.

Der Ölpumpe 45, 46 wird über einen ersten Kanal 64 Luft aus dem Ölraum 17 und einen zweiten Kanal 65 Öl aus dem Ölsumpf 20 zugeführt. Das die Ölpumpe verlassende Luft-Öl-Gemisch tritt in den Kanal 66 ein, der in die Lagerbohrung 11 (Mündung 67) mündet. In Höhe der Mündung 67 ist der Lagerzapfen 23 mit einer durchgehenden Radialbohrung 68 versehen, von dem eine Axial-Bohrung 69 mit einer Düse 70 in Richtung Schieberzwischenraum 28 abzweigt. Die Lage der Mündung 67 des Kanals 66 einerseits und der Mündung der Radialbohruung 68 im Lagerzapfen 23 andererseits ist so gewählt, daß Öl aus dem Kanal 66 nur dann kurzzeitig in die Bohrung 68 eintreten kann, wenn die Schieber 26 ihre T-Stellung einnehmen. Durchsetzt die Radialbohrung 68 den Lagerzapfen 23 vollständig, sind zwei Mündungen vorhanden, so daß jedesmal, wenn die Schieber ihre T-Stellung einnehmen, eine Verbindung zur Ölpumpe 45, 46 hergestellt wird. Bei jederr Umdrehung des Rotors 3 nehmen die Schieber 26 zweimal diese T-Stellung ein. In dieser Stellung hat der Schieberzwischenraum 28 sein kleinstes Volumen. Das über die Düse jeweils kurzzeitig in den Schieberzwischenraum 28 eingespritzte Öl-Luft-Gemisch strömt durch den Schieberzwischenraum 28 hindurch und gelangt drucklos in den Schöpfraum 8. Dazu ist die Innenseite des Deckels 12 mit einer Nut 71 ausgerüstet, welche sich vom Schieberzwischenraum 28 bis in den Schöpfraum 8 erstreckt. Um sicherzustellen, daß dderr Schieberzwischenraum 28 ständig mit dem Schöpfraum 8 in Verbindung steht, ist die freie Stirnseite des Ankerabschnittes 21 zusätzlich mit einer zentralen Eindrehung 72 ausgerüstet.

Ist die erfindungsgemäße Vakuumpumpe eine einstufige Pumpe, dann strömt der maßgebliche Anteil des Öl-Luft-Gemisches über die Bohrungen 66, 68, 69 und den Schieberzwischenraum 28 in den Schöpfraum 8 und gelangt von dort aus in den Ölraum 17 zurück. Nur ein sehr kleiner Teil des Öls gelangt in den Lagerspalt zwischen Lagerbohrung 11 sowie Lagerzapfen 23 und versorgt diese Lagerung mit Schmieröl. Sie durchströmt den Lagerspalt und gelangt dann ebenfalls in den Schöpfraum 8. Ist die Vakuumpumpe - wie beim Ausführungsbeispiel nach Figur 1 dargestellt - zweistufig ausgebildet, tritt ein dritter Öl-Luft-Teilstrom in den Lagerspalt der Lagerung 11, 23 in Richtung Hochvakuumpumpenstufe 9, 22 ein. Würde das Öl-Luft-Gemisch in die Hochvakuumstufe gelangen, dann würde die im Öl enthaltene Luft das Enddruckverhalten der Vakuumpumpe beeinträchtigen. Auf dem Weg von der Mündung 67 des Kanals 66 bis zum Schöpfraum 9 der Hochvakuumstufe findet deshalb ein Entgasungsschritt statt. Dazu ist der Lagerzapfen 23 mit einer umlaufenden Nut 74 ausgerüstet, in deren Höhe eine Bohrung 75 mündet, die mit dem Zwischenvakuum (Bohrung 31) in Verbindung steht.

Figur 2 zeigt eine Draufsicht auf das Lagerstück 13. In das Lagerstück 13 ist der kreisrunde Schöpfraum 45 der Ölpumpe eingelassen. Im Schöpfraum befindet sich ein oval gestalteter Rotor 46, dem der Sperrschieber 47 von unten anliegt. Die Drehrichtung ist durch einen Pfeil gekennzeichnet. In das sein Volumen vergrößernde Fördervolumen (rechts vom Sperrschieber 47) mündet zunächst eine Ölzuführung 81. Diese ist als Nut in der Oberfläche des Lagerstückes 13 ausgebildet und erstreckt sich von der Mündung des Ölzuführungskanals 65 (Figur 1) bis in den Schöpfraum 45. Über eine seitlich abzweigende Nut 82 steht sie mit der Rückseite des Sperrschiebers 47 in Verbindung, versorgt diesen mit Schmieröl und bewirkt eine Druckentlastung im Sperrschieberschlitz.

Um den Winkel α versetzt mündet eine Luftzuführung 83 in den Schöpfraum 45. Auch diese ist als Nut ausgebildet und steht mit dem Luftzuführungskanal 64 (Figur 1) in Verbindung.

Das angesaugte Öl-Luft-Gemisch wird vom jeweiligen Fördervolumen zum Auslaß 84 gefördert. Dieser wird gebildet von einer Nut, die mit dem Kanal 66 (Figur 1) in Verbindung steht.

Von der Größe des Winkels α (azinutaler Abstand der Luftzuführung von der Ölzuführung) hängt der Anteil der Luft im Öl-Luft-Gemisch ab. Durch Veränderung des Winkels α kann auf diesen Anteil Einfluß genommen werden. Die Größe des Winkels α liegt zwischen 5° und 90°, vorzugsweise 30-40. Wesentlich ist, daß - dieses gilt auch für anders als dargestellt gestaltete Rotoren - während eines maßgeblichen Teils der Ansaughase sowohl Öl als auch Luft angesaugt wird.

## Patentansprüche

1. Ölgedichtete Drehschiebervakuumpumpe (1) mit einem Rotor (3) und mit einer Ölpumpe (45, 46), deren Schöpfraum mit Zuführungen (64, 65) für Gas und Öl ausgerüstet ist, dadurch gekennzeichnet, daß die Anordnung der Zuführungen (64, 65) für Gas und Öl so gewählt ist, daß in das umlaufende Fördervolumen der Ölpumpe (45, 46) zunächst nur Öl und danach sowohl Öl als auch Luft angesaugt wird.

2. Drehschiebervakuumpumpe nach Anspruch 1, dadurch gekennzeichnet, daß die Ölpumpe (45, 46) einen Rotor (46) und einen dem Rotor anliegenden Sperrschieber (47) umfaßt.

3. Drehschiebervakuumpumpe nach Anspruch 2, dadurch gekennzeichnet, daß der Rotor (46) die Form einer Ellipse hat.

4. Drehschiebervakuumpumpe nach Anspruch 1, 2 oder 3, dadurch gekennzeichnet, daß die Ölpumpe (45, 46) in die Drehschieberpumpe integriert ist und daß sie mit der Antriebswelle (36) für den Rotor (3) gekoppelt ist.

5. Drehschiebervakuumpumpe nach Anspruch 4, dadurch gekennzeichnet, daß der Schöpfraum (45) der Ölpumpe (45, 46) antriebsseitig in ein Lagerstück (13) eingelassen ist und daß eine dem Lagerstück (13) aufliegende Scheibe (59) eine der Schöpfraumwandungen bildet.

6. Drehschiebervakuumpumpe nach Anspruch 5, dadurch gekennzeichnet, daß das Lagerstück (13) und/oder die Scheibe (59) mit Nuten (81 bis 84) ausgerüstet sind, die in den Schöpfraum (45) der Ölpumpe (45, 46) münden.

7. Drehschiebervakuumpumpe nach Anspruch 2 und Anspruch 6, dadurch gekennzeichnet, daß eine Öl führende Nut (81) über eine Abzweigung (82) mit dem Sperrschieberschlitz in Verbindung steht.

8. Drehschiebervakuumpumpe nach einem der vorhergehenden Ansprüche, dadurch gekennzeichnet, daß der Auslaß (84) der Ölpumpe (45, 46) über Kanäle (66, 68, 69) im Gehäuse und in einem Lagerstück (23) mit dem Schieberzwischenraum (28) in Verbindung steht.

## Claims

1. An oil-sealed rotary slide valve vacuum pump (1) with a rotor (3) and with an oil pump (45, 46), whose pump chamber is equipped with supply ducts (64, 65) for gas and oil, characterised in that the arrangement of the supply ducts (64, 65) for gas and oil is selected in such a manner that firstly only oil and then both oil and air are drawn into the circulating conveyed volume of the oil pump (45, 46).

2. A rotary slide valve vacuum pump according to claim 1, characterised in that the oil pump (45, 46) comprises a rotor (46) and a shut-off slide valve (47) resting against the rotor.

3. A rotary slide valve vacuum pump according to claim 2, characterised in that the rotor (46) has the shape of an ellipse.

4. A rotary slide valve vacuum pump according to claim 1, 2 or 3, characterised in that the oil pump (45, 46) is integrated into the rotary slide valve pump and is coupled with the drive shaft (36) for the rotor (3).

5. A rotary slide valve vacuum pump according to claim 4, characterised in that the pump chamber (45) of the oil pump (45, 46) is embedded in a bearing element (13) on the drive side and a slide valve (59) resting upon the bearing element (13) forms one of the pump chamber walls.

6. A rotary slide valve vacuum pump according to claim 5, characterised in that the bearing element (13) and/or the slide valve (59) is equipped with grooves (81 to 84), which open out into the pump chamber (45) of the oil pump (45, 46).

7. A rotary slide valve vacuum pump according to claim 2 and claim 6, characterised in that a groove (81) conducting oil is connected via a branch (82) to the shut-off slide valve slot.

8. A rotary slide valve vacuum pump according to one of the preceding claims, characterised in that the outlet (84) of the oil pump (45, 46) is connected via ducts (66, 68, 69) in the housing and in a bearing element (23) to the slide valve intermediate space (28).

## Revendications

1. Pompe à vide rotative à palettes (1), étanchée vis-à-vis de l'huile, comprenant un rotor (3), et comprenant une pompe à huile (45, 46), dont la chambre d'aspiration est pourvue d'admissions (64, 65) pour le gaz et pour l'huile, caractérisée en ce que l'agencement des admissions (64, 65) pour le gaz et l'huile est ainsi choisi que dans le volume de pompage en circulation dans la pompe à huile (45, 46) on aspire tout d'abord uniquement de l'huile, et ensuite à la fois de l'huile et de l'air.

2. Pompe à vide rotative à palettes selon la revendication 1, caractérisée en ce que la pompe à huile (45, 46) comprend un rotor (46) et une palette de fermeture (47) appliquée contre le rotor.

3. Pompe à vide rotative à palettes selon la revendication 2, caractérisée en ce que le rotor (46) a la forme d'une ellipse.

4. Pompe à vide rotative à palettes selon l'une des revendications 1, 2, et 3, caractérisée en ce que la pompe à huile (45, 46) est intégrée dans la pompe rotative à palettes, et en ce qu'elle est accouplée à l'arbre d'entraînement (36) pour le rotor (3).

5. Pompe à vide rotative à palettes selon la revendication 4, caractérisée en ce que la chambre d'aspiration (45) de la pompe à huile (45, 46) est ménagée du côté entraînement dans une pièce de palier (13), et en ce qu'un disque (59) posé sur la pièce de palier (13) forme l'une des parois de la chambre d'aspiration.

6. Pompe à vide rotative à palettes selon la revendication 5, caractérisée en ce que la pièce de palier (13) et/ou le disque (59) sont pourvus de gorges (81 à 84), lesquelles débouchent dans la chambre d'aspiration (45) de la pompe à huile (45, 46).

7. Pompe à vide rotative à palettes selon la revendication 2 et la revendication 6, caractérisée en ce qu'une gorge (81) convoyant de l'huile communique avec la fente à palettes via une dérivation (82).

8. Pompe à vide rotative à palettes selon l'une des revendications précédentes, caractérisée en ce que la sortie (84) de la pompe à huile (45, 46) communique avec l'espace intermédiaire (28) entre les palettes via des canaux (66, 68, 69) dans le boîtier et dans une pièce de palier (23).
